# EUROPÄISCHE PATENTSCHRIFT

(11) **EP 0 004 006 B1**
(45) Veröffentlichungstag und Bekanntmachung des Hinweises auf die Patenterteilung: **02.09.1981**
(21) Anmeldenummer: 79100551.5
(22) Anmeldetag: 23.02.1979
(51) Int. Cl.: E06B 3/66

(54) **Geradverbinder, insbesondere aus Kunststoff, für hohle Abstandsprofile eines Mehrscheibenisolierglases**
Straight joining piece, especially of plastics, for hollow spacers of a multi-pane insulation glazing
Pièce de liaison droite, notamment en matière plastique, pour des profilés d'espacement creux d'un vitrage multiple

(30) Priorität: 07.03.1978 DE 2809822
(43) Veröffentlichungstag der Anmeldung: 19.09.1979
(73) Patentinhaber: CERA Handelsgesellschaft mbH, D-87640 Biessenhofen (DE)
(72) Erfinder: Rafeld, Karl, D-8954 Altdorf-Ebenhofen (DE)
(74) Vertreter: Kern, Wolfgang, Dipl.-Ing.

## Beschreibung

Die Erfindung betrifft einen Geradverbinder, insbesondere aus Kunststoff, für hohle Abstandprofile eines Mehrscheibenisoiiergtases, mit einem länglichen Körper, dessen Querschnitt an den Hohlraumquerschnitt zweier miteinander geradlinig zu verbindender Abstandsprofile angepaßt ist.

Es ist bekannt, hohle Abstandsprofile von Mehrscheibenisoliergläsem durch Eckverbinder an ihren Enden miteinander zu verbinden, um Rahmenprofilkörper herzustellen, auf deren Seitenflächen die mit Abstand getrennten Glasscheiben des Isolierglases befestigt werden. Die Verbindung solcher Abstandsprofile an den vier Ecken derartiger Profilrahmen mittels spezieller Eckverbindungskörper kann jedoch nicht voll befriedigen, weil die Abdichtung der rechtwinklig aufeinanderstoßenden Abstandsprofile, durch die das Eindringen von Feuchtigkeit in den Scheibenzwischenraum verhindert werden soll, nicht immer vollständig gelingt und weil darüber hinaus die Stabilität des mit Hilfe solcher Eckverbindungskörper aus geraden Abstandsprofilen zusammengesetzten Rahmens oftmals zu wünschen übrig läßt.

Es ist daher vorgeschlagen worden, anstelle von geraden Abstandsprofilen rundgebogene zu verwenden und auf diese Weise das Abdichtungsproblem an den Rahmenecken zu beseitigen und die Verbindungsstelle zweier aufeinanderfolgender, stoßender Abstandsprofile irr die geraden Seiten des Rahmens zu verlegen und durch einen Geradverbinder der eingangs genannten Art zu verbinden.

Ein derartiger Geradverbinder ist im wesentlichen durch die DE-A-2 314 776 bekannt. Dieser Geradverbinder eignet sich jedoch nicht dazu, die Abstandsprofile fest, dicht und dauerhaft miteinander zu verbinden, ohne daß der Herstellungsaufwand unangemessen groß wird. Dieser Geradverbinder ist nämlich als Paßstück ausgebildet, dessen Sitz im Einbauzustand in den benachbarten Abstandsprofilen nicht so dicht und fest ist, daß ein Verrutschen innerhalb des Profilhohlraums und das Eindringen von Feuchtigkeit vermieden wird.

Die Aufgabe der Erfindung besteht deshalb darin, für in gerader Linie aufeinanderfolgende Abstandsprofile, die miteinander zu einem Rahmen für Mehrscheibenisolierglas verbunden werden sollen, einen geeigneten Geradverbinder zu schaffen, der gewährleistet, daß die Abstandsprofile fest, dicht und dauerhaft miteinander verbunden werden können, ohne daß der Herstellungsaufwand für einen solchen Geradverbinder im einzelnen und den Profilkörperrahmen in seiner Gesamtheit unangemessen groß wird.

Diese Aufgabe wird erfindungsgemäß dadurch gelöst, daß der Geradverbinder aus zwei Teilen besteht, von denen der eine Teil in das eine Abstandprofil und der andere Teil in das andere Abstandsprofil einsteckbar ist und deren Oberflächen, die denjenigen Innenwänden der Abstandsprofile gegenüberliegen, die auf ihren Außenseiten die beiden Glasscheiben des Mehrscheibenisolierglases aufnehmen, mit Federkörpern versehen sind, welche mit diesen Innenwänden in Reibungsberührung bringbar sind.

Ein solcher Geradverbinder, der aufgrund seiner flachen Bauweise auch Flachverbinder genannt werden kann, hat im Bereich seiner Federkörper in bezug auf den Hohlraumquerschnitt der miteinander zu verbindenden Abstandsprofile ein Übermaß, so daß die Federkörper beim Hineinpressen des Geradverbinders in den Hohlraum des betreffenden Abstandsprofils elastisch verformt werden und nach erfolgtem Einschub des Geradverbinders mit den ihnen gegenüberliegenden Innenwänden des Abstandsprofils eine feste Reibschlußverbindung bilden, die ein Herausrutschen des Geradverbinders aus dem Abstandsprofil verhindert. In diesem Zusammenhang hat sich im Hinblick auf die zwischen dem Geradverbinder und den Abstandsprofilwänden herrschenden Druckkräfte bewährt, die Federkörper am Geradverbinder nur auf denjenigen Oberflächen anzuordnen, die den Innenwänden des Abstandsprofils gegenüberliegen, welche auf ihren Außenseiten die beiden Glasscheiben des Mehrscheibenisolierglases aufnehmen. Solche Federkörper können bogenförmig nach außen gewölbte Materialstreifen sein, die sich in Längsrichtung des Körpers des Geradverbinders erstrecken und an ihren Enden mit den Seiten des Körpers untrennbar verbunden sind. Falls der Körper aus Kunststoff besteht und dann in einem Spritzgußverfahren hergestellt wird, sind die Federkörper Bestandteil des Spritzgußkörpers und mit der Körperoberfläche so fest verbunden, daß sie unter den beim Einschieben des Geradverbinders in den Hohlraum des Abstandsprofils entstehenden Verformungskräften nicht abreißen oder brechen.

Für den Aufbau des Geradverbinders hat es sich bewährt, dem Körper eine Bodenplatte zu geben, auf der senkrecht stehende, mit Abstand getrennte Querrippen angeordnet sind, deren Breite der Breite der Bodenplatte entspricht und deren Höhe etwa der lichten Höhe des Hohlraumquerschnittes des Abstandsprofils entspricht. Diese Querrippen können gemäß einer vorteilhaften Ausgestaltung des Erfindungsvorschlags durch auf der Bodenplatte stehende, sich rechtwinklig zu ihnen erstreckende Mittelstege miteinander verbunden werden, deren Höhe an sich beliebig ist, jedoch gewöhnlich kleiner ist als die der Querrippen. Die Federkörper können dann an den seitlichen Außenkanten der Querrippen angebracht werden, so daß der zwischen den aufeinanderfolgenden Querrippen vorhandene, von den Federkörpern überbrückte Raum für die Verformung der Federn zur Verfügung steht, die Federn also zwischen den Querrippen nicht zusätzlich abgestützt sind.

Die Anzahl der Federkörper, die der Geradverbinder an beiden gegenüberliegenden Körperseiten aufweist, kann gleich groß sein, um eine gleichmäßige Druckkraftübertragung zwischen dem Körper und den Innenwänden der Abstandsprofile sicherzustellen. Für das elastische Verhalten der Federkörper hat sich als günstig erwiesen, ihre in Höhe des Hohlraumquerschnitts gemessene Breite wesentlich kleiner zu machen als die Höhe der Querrippen. Ferner ist die Möglichkeit gegeben, in Höhe des Hohlraumquerschnitts gemessen, auch mehrere Federkörper mit Abstand übereinander anzuordnen, um dadurch das Federungsvermögen bzw. die Reibschlußverbindung zwischen dem Körper des Geradverbinders und den Profilinnenwänden in der gewünschten Weise zu beeinflussen.

Damit das Einschieben des Geradverbinders in den Profilhohlraum nur etwa bis zur halben Länge des Körpers geschieht, also nur der eine Teil in jeweils nur das eine Abstandsprofil eingeschoben wird, während dann der andere Teil des Körpers für das andere Abstandsprofil zur Verfügung steht, hat es sich bewährt, auf dem Körper einen Anschlag anzubringen, der sich in der Mitte der Körperlänge befindet und als eine sich rund um seinen Umfang erstreckende Rippe ausgebildet sein kann, die mit den sich gegenüberliegenden Stirnseiten des Abstandsprofils in Berührung bringbar ist. Die beiden Teile des Körpers lassen sich symmetrisch und gleich lang ausbilden und können durch einen Mittelkörper verbunden sein, der selbst als Anschlag für dieStirnseiten der beiden durch den Geradverbinder zu verbindenden Abstandsprofile dienen kann, so daß dann eine besondere Anschlagrippe nicht vorgesehen zu werden braucht Dieser Mittelkörper kann vorteilhafterweise mit einer Durchgangsbohrung versehen werden, die verschließbar ist und zur Entlüftung und/oder Begasung des Isolierscheibenzwischenraums dient.

Die Erfindung wird nachfolgend anhand des in der Zeichnung dargestellten Ausführungsbeispiels näher erläutert. In der Zeichnung zeigt
Fig.1 1 eine Draufsicht des Geradverbinders,
Fig. 2 eine Querschnittansicht längs der Linie II-II in Fig. 1, und
Fig. 3 eine isometrische Darstellung des Geradverbinders.

Der in Fig. 1 in Draufsicht dargestellte Geradverbinder besteht aus den beiden gleich langen Teilen A und B, von denen der Teil A in ein nicht gezeigtes Abstandsprofil und der andere Teil B in ein anderes mit dem ersten Abstandsprofil zu verbindendes Abstandsprofil einsteckbar sind. Die beiden Teile A und B bilden den länglichen Körper 1 des Geradverbinders; der eine flache Bodenplatte 2 besitzt; auf der senkrecht stehende, mit Abstand getrennte Querrippen 3 angeordnet sind, deren Breite der Breite der Bodenplatte 2 entspricht und deren Höhe in etwa der lichten Höhe des Hohlraumquerschnitts der Abstandsprofile entspricht. Die Querrippen 3 sind, wie aus Fig.2 ersichtlich, mit auf der Bodenplatte 2 senkrecht stehenden und mit dieser wie die Querrippen 3 ein gemeinsames Ganzes bildenden Mittelstegen 4 verbunden, deren Höhe kleiner sein kann als diejenige der Querrippen 3.

Bei dem in Fig. 1 und 2 gezeigten Ausführungsbeispiel werden für jeden Teil A und B des Körpers 1 zwei Querrippen 3 verwendet, von denen sich die eine jeweils am Körperende befindet und die andere in der Mitte des betreffenden Teils. Der Körper 1 ist an seinen beiden Seiten, die im eingeschobenen Zustand des Geradverbinders mit den Profilinnenwänden in Berührung treten, deren Außenflächen die mit Abstand getrennten beiden Glasscheiben des Mehrscheibenisolierglases aufnehmen, mit Federkörpern 5 versehen, die bogenförmig nach außen gewölbte Materialstreifen bilden. welche sich in Längsrichtung des Körpers 1 erstrecken und an ihren Enden mit den Seitenkanten der Querrippen 3 untrennbar verbunden sind. Die beiden Teile A und B des Körpers 1 weisen zu beiden Seiten je zwei aufeinanderfolgende Federkörper 5 auf, deren Höhe, wie aus. Fig. 2 ersichtlich, wesentlich kleiner ist als die Höhe der Querrippen 3. Diese Federkörper 5 werden beim Hineinschieben des Geradverbinders in den Hohlraum des betreffenden Abstandsprofils elastisch nach innen in den Raum 9 hineingedrückt und dadurch elastisch verformt, wodurch sie mit den Innenwänden des Hohlprofils eine Reibschlußverbindung- herstetten, die bewirkt, daß der Geradverbinder im eingebauten Zustand festsitzt. Die Federungswirkung der Federkörper 5 hängt zweifellos nicht nur von der Stärke der Materialstreifen sowie von der Überbrückungslänge von Querrippe zu Querrippe ab, sondern auch von der Art des Materials, beispielsweise Kunststoff, aus dem der Geradverbinder beispielsweise im Spritzgußverfahren hergestellt wird.

Die beiden gleich langen Teile A und B des Körpers 1 sind durch einen gemeinsamen Mittelkörper 6 verbunden, der bei der in Fig. 1 und 2 gezeigten Ausführungsform von einer rund um seinen Umfang laufenden Rippe umgeben ist, welche als Anschlag 7 des Geradverbinders für die gegenüberliegenden Stirnseiten der Abstandsprofile dient, in die der Geradverbinder eingesteckt wird. Ein solcher Anschlag 7 erübrigt sich in den Fällen, in denen das Hineinschieben des einen Teils des Körpers 1 in das zugehörige Abstandsprofil so weit erfolgt, bis das Ende dieses Körperteils gegen eine Innenwand des Abstandsprofils stößt, wie dies beispielsweise dann der Fall sein kann, wenn es sich um ein rundgebogenes Abstandsprofil mit einem kurzen und einem langen Schenkel handelt, und der Geradverbinder in den kurzen Schenkel eingesteckt wird. Eine solche Ausführungsform des Geradverbinders ist in Fig. 3 in isometrischer Ansicht dargestellt.

Wenn im letzteren Fall ein besonderer Anschlag 7, beispielsweise in Form einer umlaufenden Rippe in der Mitte des Körpers 1, nicht erforderlich ist, kommen die Stirnseiten der beiden durch den Geradverbinder zu verbindenden Abstandsprofile beim Zusammenbau der Profile und ihrer Verbindung in direkte Berührung, wodurch die Stabilität der Verbindungastelle möglicherweise noch vergrößert wird.

Der beiden dargestellten Ausführungsformen eigene Mittelkörper 6 ist vor allem dann erfordertich, wenn zwischen den miteinander zu verbindenden Abstandsprofilen im Bereich der Verbindungsstelle ein Teil des Geradverbinders frei bleiben soll, um durch diesen Teil eine in den Scheibenzwischenraum führende Bohrung 8 hindurchzuführen, die zur Entlüftung bzw. Begasung des Scheibenzwischenraumes in an sich bekannter Weise dient und danach verschließbar ist. Der Verlauf einer solchen Bohrung ist in Fig. 2 gestrichelt angedeutet.

Des weiteren ist die nicht dargestellte Möglichkeit gegeben, den Mittelteil 6 selbst als Anschlagkörper für die Stirnseiten der miteinander zu verbindenden Abstandsprofile auszubilden, indem dieser Mittelteil eine Querschnittsabmessung erhält, die noch über die Höhe der Federkörper 5 hinausragt. Außerdem kann das Hineinstecken des Geradverbinders in die Öffnung des Profilhohlraums dadurch erleichtert werden, daß sich der Geradverbinder an seinen Enden etwas verjüngt.

## Patentansprüche

1. Geradverbinder, insbesondere aus Kunststoff, für hohle Abstandsprofile eines Mehrscheibenisolierglases, mit einem länglichen Körper (1), dessen Querschnitt an den Hohlraumquerschnitt zweier miteinander geradlinig zu verbindender Abstandsprofile angepaßt ist, dadurch gekennzeichnet, daß der Geradverbinder aus zwei Teilen (A, B) besteht, von denen der eine Teil (A) in das eine Abstandsprofil und der andere Teil (B) in das andere Abstandsprofil einsteckbar ist und deren Oberflächen, die denjenigen Innenwänden der Abstandsprofile gegenüberliegen, die auf ihren Außenseiten die beiden Glasscheiben des Mehrscheibenisolierglases aufnehmen, mit Federkörpern (5) versehen sind, welche mit diesen Innenwänden in Reibungsberührung bringbar sind.

2. Geradverbinder nach Patentanspruch 1, dadurch gekennzeichnet, daß die Federkörper (5) bogenförmig nach außen gewölbte Materialstreifen sind, die sich in Längsrichtung des Körpers (1) erstrecken und an ihren Enden mit den Seiten des Körpers (1) untrennbar verbunden sind.

3. Geradverbinder nach Patentanspruch 1 oder 2, dadurch gekennzeichnet, daß der Körper (1) eine Bodenplatte (2) und auf dieser senkrecht stehende, mit Abstand getrennte Querrippen (3) aufweist, deren Breite der Bodenplatte (2) entspricht und deren Höhe etwa der lichten Höhe des Hohlraumquerschnitts der Abstandsprofile entspricht.

4. Geradverbinder nach Patentanspruch 3, dadurch gekennzeichnet, daß die Querrippen (3) durch auf der Bodenplatte (2) stehende, sich rechtwinklig zu den Querrippen erstreckende Mittelstege (4) miteinander verbunden sind, deren Höhe kleiner ist als die der Querrippen.

5. Geradverbinder nach Patentanspruch 3 oder 4, dadurch gekennzeichnet, daß die seitlichen Außenkanten der Querrippen (3) mit den Enden der Federkörper (5) verbunden sind.

6. Geradverbinder nach einem der Patentansprüche 1 bis 5, dadurch gekennzeichnet, daß sich auf dem Körper (1) ein Anschlag (7) befindet, bis zu dem der Körper (1) in die Abstandsprofile einsteckbar ist.

7. Geradverbinder nach Patentanspruch 6, dadurch gekennzeichnet, daß der Anschlag (7) in der Mitte der Länge des Körpers (1) als eine sich rund um seinen Umfang erstreckende Rippe ausgebildet ist, die mit den sich gegenüberliegenden Stirnseiten der Abstandsprofile in Berührung bringbar ist.

8. Geradverbinder nach einem der Patentansprüche 1 bis 7, dadurch gekennzeichnet, daß die beiden Teile (A, B) des Körpers (1) symmetrisch ausgebildet, gleich lang und durch einen Mittelkörper (6) verbunden sind, der als Anschlag für die Stirnseiten der beiden durch den Geradverbinder zu verbindenden Abstandsprofile dient.

9. Geradverbinder nach Patentanspruch 8, dadurch gekennzeichnet, daß sich in dem Mittelkörper (6) eine Bohrung (8) befindet, die verschließbar isr und zur Entlüftung und/oder Begasung des Isolierglasscheiben-Zwischenraumes dient.

## Claims

1. Linear connector, especially consisting of plastic, for hollow profiled frame members of a multi-sheet insolating glass, comprising a longitudinal body (1), the cross-section of which is adapted to the cross-section of the cavity of two profiled frame members which are to be connected linearly, characterized in that the linear connector consists of two parts (A, B) of which the one part (A) can be inserted into the one profiled frame member and the other part (B) can be inserted into the other profiled frame member, and that the surfaces of these parts adjacent to the inner walls of the profiled frame members, which inner walls are carrying on their outer sides the two sheets of glass of the multi-sheet glass, are provided with spring members (5) which can be brought into frictional contact with those inner walls.

2. Linear connector according to claim 1, characterized in that the spring members (5) are arc-like outwardly curved strips of material extending in longitudinal direction of the body (1) and being at their ends in none-separable connection with the sides of the body (1).

3. Linear connector according to claim 1 or 2, characterized in that the body (1) is provided with a base plate (2) and cross-ribs (3) upstanding perpendicularly on that base plate and being in a distance to one another, wherein the width of the cross ribs corresponds to the width of the base plate (2) and the hight of the cross-ribs corresponds generally to the space hight of the hollow space cross-section of the profiled frame members.

4. Linear connector according to claim 3, characterized in that the cross-ribs (3) are connected to one another by middle path (4) upstanding on the base plate (2) and extending rectangularly to the cross-ribs, the hight of the middle path ist less than that of the cross-rips.

5. Linear connector according to claim 3 or 4, characterized in that the lateral outer edges of the cross-rips (3) are connected to the ends of the spring member (5).

6. Linear connector according to one of the claims 1 to 5, characterized in that on the body (1) there is an abutment (7) up to which the body (1) can be inserted into the profiled frame members.

7. Linear connector according to claim 6, characterized in that the abutment (7) is configured in the middle of the length of the body (1) as a rib extending around its circumference and adapted to come in contact with the opposite endfaces of the profiled frame members.

8. Linear connector according to one of the claims t to 7, characterized in that the two parts (A, B) of the body (1) are symmetrically-formed, of even length and connected by a middle member (6) serving as abutment for the endfaces of the two profiled frame members which are to be connected by the linear connector.

9. Linear connector according to claim 8, characterized in that the middle body (6) is provided with a bore (8) which can be closed and serves for venting and/or introducing of gas into the intermediate space of the sheets of glass.

## Revendications

1. Entretoise rectiligne, notamment en matière synthétique, pour profilés creux destinés à espacer les panneaux d'un vitrage isolant, du genre comportant un corps allongé (1) à section transversale de forme complémentaire à celle de l'intérieur des deux profilés à abouter, caractérisée en ce qu'elle comporte deux parties (A et B) dont l'une, la partie A, peut être engagée dans un profilé, et l'autre. la partie B, dans l'autre profilé, ses faces qui se trouvent en vis-à-vis de celles internes des parois des profilés sur lesquelles portent les deux panneaux du vitrage isolant étant pourvues d'organes élastiques (5), lesquels sont en contact par frottement avec les faces internes desdites parois.

2. Entretoise rectiligne suivant la revendication 1, caractérisée en ce que les organes élastiques (5) sont réalisés au moyen de bandes de matière cintrées vers l'extérieur qui s'étendent dans le sens de la longueur de son corps (1), et dont les extrémités sont assujetties de manière inséparable aux côtés dudit corps (1).

3. Entretoise rectiligne suivant l'une quelconque des revendications 1 et 2, caractérisée en ce que son corps (1) comprend une embase (2) sur laquelle sont situées des plaquettes transversales espacées (3) orientées perpendiculairement à cette embase et dont la largeur correspond à celle de cette dernière, tandis que leur hauteur est en gros égale à celle libre de la section transversale de l'intérieur des profilés.

4. Entretoise rectiligne suivant la revendication 3, caractérisée en ce que les plaquettes transversales (3) sont reliées l'embase (2) par des cloisons centrales (4) qui sont orientées à angle droit par rapport à ces plaquettes (3) et dont la heuteuer est inférieure à celle desdites plaquettes.

5. Entretoise rectiligne suivant l'une quelconque des revendications 3 et 4, caractérisée en ce que les arêtes latérales extérieures des plaquettes transversales (3) sont solidaires des extrémités des organes élastiques (5).

6. Entretoise rectiligne suivant l'une quelconque des revendications 1 à 5, caractérisée en ce qu'il est prévu une butée (7) jusqù'à laquelle on peut engager le corps (1) dans l'espace intérieur des deux profilés.

7. Entretoise rectiligne suivant la revendication 6, caractérisée en ce que la butée (7) située au centre de la longueur du corps (1) est constituée par un cordon s'enroulant sur son pourtour et venant en contact avec la périphérie dès profilés.

8. Entretoise rectiligne suivant l'une quelconque des revendications 1 à 7, caractérisée en que les parties (A, B) du corps (1) sont construites symétriquement, c'est-à-dire présentant la même longueur et reliées par un même organe central (6) qui sert de butée pour les faces extrêmes des deux profilés à abouter.

9. Entretoise rectiligne suivant la revendication 8, caractérisée en ce que l'organe central (6) est percé d'un trou (8) qu'il est possible de fermer, et qui sert à la mise sous vide de l'espace libre du vitrage isolant et/ou à l'introduction dans celui-ci d'un gaz isolant.
